# EUROPÄISCHE PATENTSCHRIFT

(11) **EP 3 359 890 B1**
(45) Veröffentlichungstag und Bekanntmachung des Hinweises auf die Patenterteilung: **18.08.2021**
(21) Anmeldenummer: 16766588.4
(22) Anmeldetag: 19.09.2016
(51) Int. Cl.: F25D 17/04, F25D 11/02, F25D 17/08

(54) **NO-FROST-KÄLTEGERÄT**
NO-FROST REFRIGERATION DEVICE
APPAREIL DE RÉFRIGÉRATION SANS GIVRE

(30) Priorität: 07.10.2015 DE 102015219326
(43) Veröffentlichungstag der Anmeldung: 15.08.2018
(73) Patentinhaber: BSH Hausgeräte GmbH, 81739 München (DE)
(72) Erfinder: SCHÄFER, Thomas, 8537 Giengen (DE)
(86) Internationale Anmeldenummer: PCT/EP2016/072178
(87) Internationale Veröffentlichungsnummer: WO 2017/060067

(56) Entgegenhaltungen:
- EP-A2- 2 339 275
- DE-A1- 2 506 247
- JP-A- H0 571 851
- JP-A- H01 102 275
- JP-A- 2005 069 646
- JP-A- 2006 170 486
- JP-B2- 3 389 405
- US-A- 2 548 608
- US-A1- 2005 081 555

## Beschreibung

Die vorliegende Erfindung betrifft ein Kältegerät, insbesondere ein Haushaltskältegerät, bei dem in einem wärmedämmenden Gehäuse wenigstens ein erster und ein zweiter Innenraum voneinander durch eine wärmedämmende Wand getrennt sind, um Fächer für die Lagerung von Kühlgut bei unterschiedlichen Temperaturen zu bilden, und bei dem der erste Innenraum in ein Lagerfach für das Kühlgut und eine Verdampferkammer unterteilt ist und ein Durchgang in der wärmedämmenden Wand die Verdampferkammer mit dem zweiten Innenraum verbindet, um eine Kühlung des zweiten Innenraums zu ermöglichen, ohne dass dieser einen eigenen Verdampfer benötigt.

Üblicherweise ist bei einem solchen Kältegerät auch der zweite Innenraum unterteilt in ein Lagerfach für Kühlgut und einen Luftkanal, in den der Durchgang einmündet und von dem aus sich die Kaltluft über mehrere Öffnungen einer Luftkanalabdeckung in dem Lagerfach des zweiten Innenraums verteilt.

Um die Verteilung der Kaltluft auf die beiden Lagerfächer steuern zu können, wird ein Verschlusselement benötigt, mit dem es möglich ist, eines der Lagerfächer von der Kaltluftzufuhr abzuschneiden oder den Zustrom von Kaltluft zu dem betreffenden Lagerfach zumindest erheblich zu drosseln.

Aus JP 2005 069646 A ist ein Kältegerät bekannt, bei dem die beiden Lagerfächer von einem gemeinsamen Innenbehälter umgeben und durch eine in den Innenbehälter eingefügte Zwischenwand voneinander getrennt sind. Das Verschlusselement ist in einen Durchgang der Zwischenwand eingeschoben. Ein Kältegerät mit einem in einen Durchgang zwischen zwei Lagerfächern eingeschobenen Verschlusselement ist auch aus JP 3 389405 B2 bekannt.

Aufgabe der vorliegenden Erfindung ist, ein Kältegerät der eingangs genannten Art zu schaffen, das eine einfache Montage eines Verschlusselements in einer ausgeschäumten Wand ermöglicht.

Die Aufgabe wird gelöst durch ein Kältegerät mit den Merkmalen des Anspruchs 1. In einem wärmedämmenden Gehäuse sind wenigstens ein erster und ein zweiter Innenraum voneinander durch eine wärmedämmende Wand getrennt. Der erste Innenraum ist in ein Lagerfach und eine Verdampferkammer unterteilt, und ein Durchgang in der wärmedämmenden Wand verbindet die Verdampferkammer mit dem zweiten Innenraum. Wenigstens ein Verschlusselement zum Steuern des Luftaustauschs ist zwischen der Verdampferkammer und dem zweiten Innenraum in dem Durchgang untergebracht, wobei der erste Innenraum und der zweite Innenraum jeweils durch einen Innenbehälter begrenzt sind und dass in dem Durchgang ein rohrartiges Gehäuse sich zwischen Fenstern der Innenbehälter durch eine Wärmedämmschicht der Wand erstreckt, dass das Gehäuse zwei Flansche umfasst, die an jeweils einem der beiden Innenbehälter anliegen.

Dieser Aufbau stellt sicher, dass eine Grenze zwischen den Temperaturzonen des ersten und des zweiten Innenraums exakt innerhalb der wärmedämmenden Wand verläuft. Dadurch entfällt die Notwendigkeit, innerhalb eines der Innenräume noch eine aufwändige Wärmedämmung vorzusehen, und der dadurch eingesparte Platz kommt dem nutzbaren Volumen zugute. Da an denjenigen Teilen, die in einem der beiden Innenräume eingebaut werden, allenfalls nur noch geringe Temperaturgradienten auftreten, ist eine aufwändige Abdichtung an ihnen nicht mehr nötig, um einen unerwünschten Wärmefluss zu verhindern, und soweit eine Abdichtung erwünscht ist, kann sie präzise erfolgen.

Der erste Innenraum und der zweite Innenraum sind jeweils durch einen - typischerweise aus Kunststoff-Flachmaterial tiefgezogenen - Innenbehälter begrenzt. In dem Durchgang zwischen ihnen ist ein rohrartiges Gehäuse vorgesehen, das sich zwischen einander gegenüberliegenden Fenstern der Innenbehälter durch eine Wärmedämmschicht der Wand erstreckt.

Das Gehäuse umfasst zwei Flansche, die an jeweils einem der beiden Innenbehälter anliegen. Die Flansche können an den Innenräumen zugewandten Seiten der Innenbehälter anliegen, so dass die Innenbehälter, wenn die Wand zwischen ihnen ausgeschäumt wird, an die Flansche angedrückt werden; vorzugsweise liegen sie schaumseitig an den Innenbehälter an.

Um die Fertigung des Gehäuses mit einfachen Werkzeugen zu ermöglichen, ist das Gehäuse aus zwei Gehäuseteilen zusammengesetzt, von denen jedes einen der Flansche aufweist.

Das Verschlusselement kann eine Klappe umfassen, die zwischen einer offenen Stellung und einer geschlossenen Stellung um eine Achse drehbar ist.

Um den Einbau zu erleichtern und für eine gute Dichtwirkung der Klappe in der geschlossenen Stellung ist es vorteilhaft, wenn das Verschlusselement ferner einen Rahmen umfasst, der die Klappe in ihrer geschlossenen Stellung ringsum umgibt. Dieser Rahmen kann als ein Dichtrahmen fungieren.

Der zweite Innenraum ist auch hier vorzugsweise durch eine Luftkanalabdeckung in ein Lagerfach und wenigstens einen Luftkanal unterteilt, um eine gleichmäßige Verteilung der eingespeisten Kaltluft im gesamten Lagerfach zu erleichtern.

Vorzugsweise sind zwei parallele Luftkanäle vorgesehen, von denen einer sich von dem Durchgang bis in einen unteren Bereich des zweiten Innenraums und der andere sich von dem Durchgang an dem unteren Bereich vorbei bis in einen oberen Bereich des zweiten Innenraums erstreckt.

Um einen Temperaturgradienten zwischen dem oberen und dem unteren Bereich des zweiten Innenraums steuern zu können und so zum Beispiel einen Bereich von dessen Lagerfach als Normalkühlfach und einen anderen als Frischkühlfach nutzen zu können, ist vorzugsweise jedem Luftkanal ein Verschlusselement zugeordnet. Dabei kann jedem Luftkanal ein eigenes Verschlusselement zugeordnet sein, es kann aber auch ein einziges Verschlusselement mehrere Luftkanäle steuern

Zur Vereinfachung des Zusammenbaus sind vorzugsweise das Verschlusselement bzw. die Verschlusselemente mit einem sie antreibenden Motor zu einer Baugruppe zusammengefasst, die in dem Durchgang zwischen den Innenräumen montiert ist. Dabei kann ein einziger Motor beiden Verschlusselementen zugeordnet sein und mit den Verschlusselementen über ein Getriebe verbunden sein, z.B. mittels zwei Exzentern, die angeordnet sind, um phasenversetzte Bewegungen der Verschlusselemente anzutreiben, so dass wenigstens eine Stellung des Motors, in der beide Verschlusselemente geschlossen sind, eine Stellung, in der das erste Verschlusselement offen und das zweite geschlossen ist, und eine Stellung, in der das erste Verschlusselement geschlossen und das zweite offen ist, sowie eventuell eine Stellung, in der beide Verschlusselemente offen sind, existieren.

Es kann auch ein und dasselbe Verschlusselement in einer ersten Stellung den Durchgang zwischen erstem und zweitem Innenraum blockieren, in einer zweiten Stellung den ersten Innenraum mit einem ersten Luftkanal des zweiten Innenraums und in einer dritten Stellung den ersten Innenraum mit einem zweiten Luftkanal des zweiten Innenraums verbinden.

Ein geschäumtes Teil, zum Beispiel ein Formteil aus expandiertem Polystyrol, kann zwischen einer Rückseite des Luftkanals und einer Rückwand des Innenbehälters des zweiten Innenraums angeordnet sein. Da ein solches geschäumtes Teil zur Wärmedämmung des zweiten Innenraums beiträgt, kann die Stärke der Wärmedämmschicht außerhalb des Innenbehälters an dessen Rückwand entsprechend verringert bzw. die Tiefe des Innenbehälters vergrößert werden. Dies wiederum erlaubt es, das Fenster des zweiten Innenraums, an dem der Durchgang zum ersten Innenraum einmündet, außerhalb einer Übergangsrundung zwischen Boden und Rückwand des Innenbehälters zu platzieren, wodurch das Fenster einfacher zu formen ist, ohne dass dadurch nutzbares Volumen im zweiten Innenraum verloren geht.

Die Luftkanalabdeckung kann das geschäumte Teil beiderseits des Luftkanals berühren, so dass es zwischen der Luftkanalabdeckung und der Rückwand fixiert ist.

Das Verschlusselement sollte durch eines der Fenster der beiden Innenbehälter hindurch in das Gehäuse einführbar sein. Am einfachsten ist die Montage des Verschlusselements in der Regel über das obere Fenster.

Eine Klammer, die das Verschlusselement in seiner Einbaustellung sichert, kann zwischen dem Verschlusselement und dem Innenraum, von dem aus das Verschlusselement eingeführt ist, an den Wänden des Durchgangs verrastet sein.

Wenn das Verschlusselement und der es antreibende Motor zu einer Baugruppe zusammengefasst sind, dann ist die Klammer vorzugsweise den Motor kreuzend angeordnet, da sie dort zwar die Baugruppe wirksam sichern kann, gleichzeitig aber einen das Verschlusselement passierenden Luftstrom nicht behindert.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Schnitt in vertikaler Richtung durch den Korpus eines erfindungsgemäßen Kältegeräts;
- Fig. 2: einen Schnitt in horizontaler Richtung entlang der Ebene II-II aus Fig. 1;
- Fig. 3: eine auseinandergezogene Darstellung eines Gehäuses, das in einen Durchgang zwischen den Fächern des Kältegerätekorpus aus Fig. 1 angeordnet ist, und einer in dem Gehäuse zu montierenden Baugruppe;
- Fig. 4: einen schematischen Schnitt durch das Gehäuse und die Baugruppe im in dem Korpus des Kältegeräts montierten Zustand; und
- Fig. 5: eine vereinfachte Abwandlung des Gehäuses und der Baugruppe.

Fig. 1 zeigt einen schematischen vertikalen Schnitt durch den Korpus eines erfindungsgemäßen No-Frost-Kältegeräts. In dem Korpus 1 sind zwei Innenräume 2, 3 gebildet, einer 2 im oberen und der andere 3 im unteren Teil des Korpus 1. In an sich bekannter Weise sind die Innenräume 2, 3 jeweils von einem aus Kunststoff-Flachmaterial tiefgezogenen Innenbehälter 4 bzw. 5 begrenzt. Beide Innenbehälter können einteilig aus einem gleichen Zuschnitt tiefgezogen sein; im in der Figur dargestellten Fall sind die Innenbehälter 4, 5 getrennt gefertigt und in Profilen eines Rahmens 6 an der Vorderseite des Korpus 1 eingefasst. Ein Zwischenraum zwischen den Außenseiten der Innenbehälter 4, 5 und einer in Fig. 1 nicht gezeigten Außenhaut des Korpus 1 ist mit einer Dämmmaterialschicht 7 ausgefüllt, die durch Einspritzen und Expandierenlassen eines schaumbildenden Kunstharzes in den Zwischenraum erhalten ist. Die Dämmmaterialschicht 7 erstreckt sich hier einteilig bis in eine Wand 8 zwischen den Innenräumen 2, 3.

Der Innenraum 3 ist durch eine zur Rückwand 9 seines Innenbehälters 5 im Wesentlichen parallele Trennwand 10 in ein Lagerfach für Kühlgut, hier ein Gefrierfach 11, und eine Verdampferkammer 12 unterteilt. Eine weitere Wand 13 gliedert die Verdampferkammer 12 in einen Ansaugbereich 14, in dem sich auch ein Lamellenverdampfer 15 befindet, und einen Verteilerbereich 16. Ein Ventilator 17 ist in einer Öffnung der Wand 13 angeordnet, um Luft durch den Verdampfer 15 anzusaugen und die so abgekühlte Luft in den Verteilerbereich 16 zu pumpen. Über Verteileröffnungen 18 in der Wand 13 gelangt ein Teil der abgekühlten Luft direkt zurück in die Lagerkammer 11. Die restliche Luft gelangt über einen Durchgang 19 in der Wand 8 in einen Luftkanal 20 des oberen Innenraums 2.

Der Luftkanal 20 ist zu einer Rückwand 23 des Innenbehälters 4 hin durch ein Formteil 24 aus expandiertem Polystyrol (EPS) begrenzt und von einem Lagerfach 21 durch eine plattenförmige Luftkanalabdeckung 22 abgegrenzt. Die Luftkanalabdeckung 22 ist wie die Wand 13 mit Verteileröffnungen 18 versehen, über die die Kaltluft vertikal verteilt in das Lagerfach 21 austreten kann.

Luftkanal 20 und Luftkanalabdeckung 22 können sich über die gesamte Höhe des Innenraums 2 erstrecken; bei der hier gezeigten Ausgestaltung reichen sie nur vom Boden 25 des Innenraums 2 bis zu einer in den Innenbehälter 4 eingefügten horizontalen Zwischenwand 26, so dass sich die in dem Luftkanal 20 geführte Luft nur in einem unteren Bereich 27 des Lagerfachs 21 verteilen kann. Um einen Bereich 28 oberhalb der Zwischenwand 26 zu versorgen, ist, teilweise außerhalb der Schnittebene der Fig. 1, ein zweiter Luftkanal 29 durch das Formteil 24 geführt, und die in diesem Luftkanal 29 zirkulierende Luft verteilt sich im oberen Bereich 28 des Innenraums 2 über Verteileröffnungen 18 einer weiteren Luftkanalabdeckung 30.

Fig. 2 zeigt einen Schnitt durch den unteren Bereich des Normalkühlfachs 2 in Höhe der Linie II-II aus Fig. 1. Die Schnittebene der Fig. 1 ist in Fig. 2 mit I-I bezeichnet. Der Luftkanal 20 ist hier nach vorn durch die Luftkanalabdeckung 22 und zur Rückwand 23 hin sowie in seitlicher Richtung durch das Formteil 24 begrenzt, beiderseits des Luftkanals 20 liegt die Luftkanalabdeckung 22 an dem Formteil 24 an.

Um die Luftkanalabdeckung 22 in der gezeigten Stellung zu fixieren und das Formteil 24 zwischen der Luftkanalabdeckung 22 und der Rückwand 23 geklemmt zu halten, sind Rastverbindungen vorgesehen. Die Rastverbindungen umfassen hier jeweils eine Hülse 31 und einen in die Hülse eingreifenden Raststift 32. Die Hülse 31 ist an der Rückwand 23 verklebt, verschweißt oder in anderer geeigneter Weise befestigt und greift in einen Durchgang 33 des Formteils 24 ein. Der Raststift 32 hat einen Schaft 34 mit einer Vielzahl von kegelstumpfförmigen Segmenten, die beim Einschieben in die längs geschlitzte Hülse 31 diese elastisch aufweiten, bis die Segmente mit komplementären Rastkonturen im Inneren der Hülse 31 in Eingriff gelangen. Jeder Raststift 32 wird so tief in seine Hülse 31 eingeschoben, bis ein Kopf 35 des Raststifts 32 fest an der Luftkanalabdeckung 22 anliegt.

In den Boden 25 des Innenbehälters 4 und die Decke 36 des Innenbehälters 5 sind jeweils an beiden Enden des Durchgangs 19 Fenster 37 (s. Fig.1) eingeschnitten. Ein Gehäuse 38, das sich zwischen den Fenstern 37 durch die Wand 8 hindurch erstreckt, um zu verhindern, dass beim Ausschäumen das Dämmmaterial den Durchgang 19 verschließt, ist in Fig. 3 in einer detaillierten, perspektivischen Ansicht gezeigt. Das Gehäuse 38 umfasst ein unteres Gehäuseteil 39 und ein oberes Gehäuseteil 40, die getrennt voneinander aus Kunststoff spritzgeformt und vor dem Einschieben in die Wand 8 zusammengesteckt sind.

Das untere Gehäuseteil 39 umfasst hier zwei nach oben leicht aufgeweitete Rohrstutzen 41, 42 von jeweils rechteckigem Querschnitt und einen sich um die unteren Enden der Rohrstutzen 41, 42 herum erstreckenden Flansch 43, der vorgesehen ist, um, wenn das Gehäuse 38 von der Rückseite des Korpus 1 her in die Wand 8 eingeschoben ist, auf der Decke 36 rings um deren Fenster 37 anzuliegen. An seiner in Fig. 3 nicht sichtbaren Unterseite kann der Flansch 43 mit flachen Rippen versehen sein, die in das Fenster 37 der Decke 36 entlang seiner Ränder einrasten, um die Einbauposition des Gehäuses 38 exakt festzulegen.

Bei dem oberen Gehäuseteil 40 umgibt ein Flansch 44 einen einzelnen, ebenfalls im Querschnitt rechteckigen Stutzen 45, der sich an seinem unteren Ende in zwei zu den Rohrstutzen 41, 42 komplementäre Anschlüsse 46, 47 verzweigt. An den Schmalseiten des Flansches sind zwei Stege 67 geformt, die zusammen mit dem Flansch in seitlicher Richtung offene Nuten bilden. Das Fenster 37 des Bodens 25 weist an seinem der Rückwand 9 zugewandten Rand zwei Aufweitungen 68 (s. Fig. 4) auf, durch die beim Einschieben des Gehäuses 38 in die Wand 8 die Stege 67 hindurchtreten, so dass sie im montierten Zustand auf dem Boden 25 aufliegen und das Gehäuse 38 am Boden 25 verklammern.

Beim Ausschäumen des Korpus 1 werden Haltewerkzeuge in die Innenräume 2, 3 eingeführt, die den Boden 25 und die Decke 36 so weit gegeneinander drücken, bis beide schaumdicht an den Flanschen 44, 43 anliegen.

An den Schmalseiten 48 des Stutzens 45 ist jeweils ein Rastvorsprung 49 so platziert, dass, wenn die sich nach unten verengenden Anschlüsse 46, 47 reibschlüssig in die Rohrstutzen 41, 42 eingreifen, elastische Rasthaken 50 des unteren Gehäuseteils 39 hinter den Rastvorsprüngen 49 einrasten.

Eine in Fig. 3 über dem oberen Gehäuseteil 40 dargestellte Baugruppe 51 umfasst ein Motorgehäuse 52 in Form eines hochkant orientierten Quaders, von dessen zwei Hauptoberflächen in Draufsicht rechteckige Rahmen 53, 54 abstehen. Die Baugruppe 51 ist vorgesehen, um in der gezeigten Orientierung von oben in das obere Gehäuseteil 40 eingefügt zu werden; in der Einbauposition teilt das Motorgehäuse 52 das Innere des Stutzens 45 in zwei Teile, von denen sich einer in Verlängerung des Anschlusses 46 und der andere in Verlängerung des Anschlusses 47 erstreckt, und die Rahmen 53, 54 liegen auf einer sich an wenigstens einer Längswand des Stutzens 45 erstreckenden Schulter 55 auf.

In jedem Rahmen 53, 54 ist eine Klappe 56 (siehe Fig. 4) um eine Achse 57 schwenkbar gelagert. In ihrer Geschlossenstellung liegen die Wände der Klappe 56 eng am Rahmen 53 bzw. 54 an, so dass jede Klappe 56 in der Lage ist, einen der beiden Durchgänge beiderseits des Motorgehäuses 52 abzusperren. Aus dieser in Fig. 4 als gestrichelter Umriss gezeigten Geschlossenstellung ist jede Klappe 56 nach unten in den Stutzen 45 hinein schwenkbar bis in eine in Fig. 4 durchgezogen gezeichnete Offenstellung, in der sie einen Luftstrom von der Verdampferkammer 12 zu einem der Luftkanäle 20 bzw. 29 nicht behindert.

In dem Motorgehäuse 52 ist neben einem Elektromotor auch ein Getriebe untergebracht, das es, z.B. wie oben erwähnt, mittels zweier Exzenter, erlaubt, die Stellungen der Klappen 56 unabhängig voneinander zu steuern. Wenn im Normalkühlfach 2 kein Kältebedarf besteht, sind beide Klappen 56 geschlossen, bei Kältebedarf nur im unteren Bereich 27 ist nur die Klappe 56 des Rahmens 53 offen, um nur den Luftkanal 20 mit Kaltluft zu beaufschlagen, bei Kältebedarf im oberen Bereich 28 ist nur die Klappe 56 des Rahmens 54 offen, und bei gleichzeitigem Kältebedarf in beiden Bereichen 27, 28 können beide Klappen 56 gleichzeitig offen sein.

Indem so der obere Bereich 28 und der untere Bereich 27 des oberen Lagerfachs 21 selektiv mit Kaltluft beaufschlagbar sind, können unterschiedliche Temperaturen in beiden Bereichen eingestellt werden. Die Temperatur des unteren Bereichs 27 sollte die tiefere sein, nicht zuletzt weil in Höhe des unteren Bereichs 27 das Formteil 24 dicker und deshalb die Wärmedämmung des unteren Bereichs 27 besser ist als die des oberen. So kann insbesondere der obere Bereich 28 als ein Normalkühlfach und der untere Bereich als ein Frischkühlfach genutzt werden.

Bei einer einfacheren Ausgestaltung des Kältegeräts, bei der das Lagerfach 21 nicht unterteilt ist und nur ein einziger Luftkanal hinter der Abdeckung 30 vorgesehen ist, können einer der Rahmen 53, 54, die darin gelagerte Klappe und ggf. der die Klappe antreibende Exzenter entfallen.

Um die Baugruppe 51 im Stutzen 45 zu fixieren, ist ferner eine Klammer 58 vorgesehen, die sich im montierten Zustand über die Oberseite des Motorgehäuses 52 von einer Längswand des Stutzens 45 zur anderen erstreckt. Die Klammer 58 hat eine obere Wand 59 und zwei Seitenwände 60, die das Motorgehäuse 52 beiderseits umgreifen. Im montierten Zustand ist die Klammer 58 einerseits durch Eingriff in eine Aussparung 61 an einer hinteren Längswand des Stutzens 45, andererseits durch Verrastung zwischen zwei Rasthaken 62 an einem vorderen Rand des Flansches 44 fixiert. An der Klammer 58 kann, wie in Fig. 3 gezeigt, ein Haken 63 vorgesehen sein, unter dem ein Versorgungskabel 64 des Motors festgeklemmt werden kann, um sicherzustellen, dass es nicht in einen der Rahmen 53, 54 hineinhängt und die Bewegung der Klappen 56 behindert.

Fig. 5 zeigt eine vereinfachte Variante des Gehäuses 37 und der Baugruppe 51 in einem schematischen Schnitt. Die Baugruppe 51 umfasst hier einen außerhalb der Schnittebene liegenden Motor und eine einzige Klappe 56 in Schmetterlingsform, die um eine zur Schnittebene senkrechte Achse 57 drehbar ist. Die Baugruppe ist durch eine sich senkrecht zur Schnittebene erstreckende, an Stirnwänden des oberen Gehäuseteils 40 angreifende Klammer 58 fixiert, die die Öffnung des oberen Gehäuseteils 40 in einen mit dem Luftkanal 20 kommunizierenden vorderen Teil 65 und einen mit dem Luftkanal 29 kommunizierenden hinteren Teil 66 gliedert. In der durchgezogen dargestellten Stellung der Klappe 56 wird nur der Luftkanal 20 mit Kaltluft beaufschlagt; nach einer Rotation der Klappe 56 im Uhrzeigersinn um ca. 30° in die gestrichelt dargestellte Stellung verteilt sich die Kaltluft auf beide Luftkanäle 20, 29; nach einer weiteren Drehung um ca. 30° wird nur der Luftkanal 29 versorgt, nach noch einer Drehung um ca. 60° sind beide Luftkanäle 20, 29 versperrt. Alle Stellungen sind im Laufe einer kontinuierlichen Drehung zugänglich, ohne dass die Drehrichtung des Motors geändert werden müsste.

### BEZUGSZEICHEN

- 1: Korpus
- 2: Innenraum
- 3: Innenraum
- 4: Innenbehälter
- 5: Innenbehälter
- 6: Rahmen
- 7: Dämmmaterialschicht
- 8: Wand
- 9: Rückwand
- 10: Trennwand
- 11: Gefrierfach
- 12: Verdampferkammer
- 13: Wand
- 14: Ansaugbereich
- 15: Lamellenverdampfer
- 16: Verteilerbereich
- 17: Ventilator
- 18: Verteileröffnung
- 19: Durchgang
- 20: Luftkanal
- 21: Lagerfach
- 22: Luftkanalabdeckung
- 23: Rückwand
- 24: Formteil
- 25: Boden
- 26: Zwischenwand
- 27: unterer Bereich
- 28: oberer Bereich
- 29: Luftkanal
- 30: Luftkanalabdeckung
- 31: Hülse
- 32: Raststift
- 33: Durchgang
- 34: Schaft
- 35: Kopf
- 36: Decke
- 37: Fenster
- 38: Gehäuse
- 39: unteres Gehäuseteil
- 40: oberes Gehäuseteil
- 41: Rohrstutzen
- 42: Rohrstutzen
- 43: Flansch
- 44: Flansch
- 45: Stutzen
- 46: Anschluss
- 47: Anschluss
- 48: Schmalseite
- 49: Rastvorsprung
- 50: Rasthaken
- 51: Baugruppe
- 52: Motorgehäuse
- 53: Rahmen
- 54: Rahmen
- 55: Schulter
- 56: Klappe
- 57: Achse
- 58: Klammer
- 59: obere Wand
- 60: Seitenwand
- 61: Aussparung
- 62: Rasthaken
- 63: Haken
- 64: Versorgungskabel
- 65: vorderer Teil
- 66: hinterer Teil
- 67: Steg
- 68: Aufweitung

## Patentansprüche

1. Kältegerät, insbesondere Haushaltskältegerät, bei dem in einem wärmedämmenden Gehäuse wenigstens ein erster und ein zweiter Innenraum (2, 3) voneinander durch eine wärmedämmende Wand (8) getrennt sind, wobei der erste Innenraum (3) in ein Lagerfach (11) und eine Verdampferkammer (12) unterteilt ist und ein Durchgang (19) in der wärmedämmenden Wand (8) die Verdampferkammer (12) mit dem zweiten Innenraum (2) verbindet, wobei wenigstens ein Verschlusselement (51,56) zum Steuern des Luftaustauschs zwischen der Verdampferkammer (12) und dem zweiten Innenraum (2) in dem Durchgang (19) untergebracht ist, wobei der erste Innenraum (3) und der zweite Innenraum (2) jeweils durch einen Innenbehälter (5, 4) begrenzt sind, **dadurch gekennzeichnet, dass** in dem Durchgang (19) ein rohrartiges Gehäuse (38) sich zwischen Fenstern (37) der Innenbehälter (5, 4) durch eine Wärmedämmschicht (7) der Wand (8) erstreckt, dass das Gehäuse (38) zwei Flansche (43, 44) umfasst, die an jeweils einem der beiden Innenbehälter (5, 4) anliegen.

2. Kältegerät nach Anspruch 1, **dadurch gekennzeichnet, dass** das Verschlusselement eine Klappe (56) umfasst.

3. Kältegerät nach Anspruch 2, **dadurch gekennzeichnet, dass** das Verschlusselement einen Rahmen (53, 54) umfasst, der die Klappe (56) in einer geschlossenen Stellung ringsum umgibt.

4. Kältegerät nach einem der vorhergehenden Ansprüche, **dadurch gekennzeichnet, dass** das der zweite Innenraum (2) durch eine Luftkanalabdeckung (22, 30) in eine Lagerkammer (21) und wenigstens einen Luftkanal (20, 29) unterteilt ist.

5. Kältegerät nach Anspruch 4, **dadurch gekennzeichnet, dass** es zwei Luftkanäle (20, 29) aufweist, von denen einer (20) sich von dem Durchgang (19) bis in einen unteren Bereich (27) des zweiten Innenraums (2) und der andere (29) sich von dem Durchgang (19) an dem unteren Bereich (27) vorbei bis in einen oberen Bereich (28) des zweiten Innenraums (2) erstreckt.

6. Kältegerät nach Anspruch 5, **dadurch gekennzeichnet, dass** jedem Luftkanal (20, 29) ein Verschlusselement (56) zugeordnet ist.

7. Kältegerät nach Anspruch 6, **dadurch gekennzeichnet, dass** das wenigstens eine Verschlusselement (56) mit einem es antreibenden Motor zu einer Baugruppe (51) zusammengefasst ist, die in dem Durchgang (19) montiert ist.

8. Kältegerät nach einem der vorhergehenden Ansprüche, **dadurch gekennzeichnet, dass** ein geschäumtes Teil (24) zwischen einer Rückseite des Luftkanals (20) und einer Rückwand (23) des Innenbehälters (4) des zweiten Innenraums (2) angeordnet ist.

9. Kältegerät nach Anspruch 8 und Anspruch 4, **dadurch gekennzeichnet, dass** die Luftkanalabdeckung (22) beiderseits des Luftkanals (20) das geschäumte Teil (24) berührt und in seiner Position zwischen der Luftkanalabdeckung (22) und der Rückwand (23) fixiert.

10. Kältegerät nach einem der vorhergehenden Ansprüche, **dadurch gekennzeichnet, dass** das Verschlusselement (56) von Seiten eines der Innenräume (2) her in den Durchgang (19) einführbar ist.

11. Kältegerät nach Anspruch 10, **dadurch gekennzeichnet, dass** das Verschlusselement (56) durch eine Klammer (58) gesichert ist, die zwischen dem Verschlusselement (56) und dem Innenraum (2), von dem aus das Verschlusselement (56) eingeführt ist, an den Wänden des Durchgangs (19) verrastet ist.

12. Kältegerät nach Anspruch 11 und Anspruch 7, **dadurch gekennzeichnet, dass** die Klammer (58) den Motor kreuzend angeordnet ist.

13. Kältegerät nach einem der vorhergehenden Ansprüche, **dadurch gekennzeichnet, dass** das Gehäuse (38) zwei steckverbundene Gehäuseteile (39, 40) umfasst, von denen jedes einen der Flansche (43, 44) umfasst.

## Claims

1. Refrigeration appliance, particularly a household refrigeration appliance, in which at least one first and one second inner chamber (2, 3) are separated from one another by a thermally insulating wall (8) in a thermally insulating housing, wherein the first inner chamber (3) is divided into a storage compartment (11) and an evaporator chamber (12) and a passage (19) in the thermally insulating wall (8) connects the evaporator chamber (12) to the second inner chamber (2), wherein at least one closure element (51, 56) for controlling the air exchange is housed, in said passage (19), between the evaporator chamber (12) and the second inner chamber (2), wherein the first inner chamber (3) and the second inner chamber (2) in each case are defined by an internal container (5, 4), **characterised in that** in the passage (19) a tubular housing (38) extends between apertures (37) of the internal containers (5, 4) through a thermally insulating layer (7) of the wall (8), that the housing (38) comprises two flanges (43, 44), which rest on one of the two inner containers (5, 4) in each case.

2. Refrigeration appliance according to claim 1, **characterised in that** the closure element comprises a flap (56).

3. Refrigeration appliance according to claim 2, **characterised in that** the closure element comprises a frame (53, 54) which completely surrounds the flap (56) in a closed position.

4. Refrigeration appliance according to one of the preceding claims, **characterised in that** the second inner chamber (2) is divided by an air channel cover (22, 30) into a storage compartment (21) and at least one air channel (20, 29).

5. Refrigeration appliance according to claim 4, **characterised in that** it comprises two air channels (20, 29), one thereof (20) extending from the passage (19) into a lower region (27) of the second inner chamber (2) and the other (29) thereof extending from the passage (19) past the lower region (27) into an upper region (28) of the second inner chamber (2).

6. Refrigeration appliance according to claim 5, **characterised in that** a closure element (56) is assigned to each air channel (20, 29).

7. Refrigeration appliance according to claim 6, **characterised in that** the at least one closure element (56) is combined with a motor which drives said at least one closure element to form a sub-assembly (51) which is mounted in the passage (19).

8. Refrigeration appliance according to one of the preceding claims, **characterised in that** a foamed part (24) is arranged between a rear face of the air channel (20) and a rear wall (23) of the internal container (4) of the second inner chamber (2).

9. Refrigeration appliance according to claim 8 and claim 4, **characterised in that** the air channel cover (22) comes into contact with the foamed part (24) on both sides of the air channel (20) and said foamed part is fixed in its position between the air channel cover (22) and the rear wall (23).

10. Refrigeration appliance according to one of the preceding claims, **characterised in that** the closure element (56) is able to be inserted from the sides of one of the inner chambers (2) into the passage (19).

11. Refrigeration appliance according to claim 10, **characterised in that** the closure element (56) is secured by a clamp (58) which is latched to the walls of the passage (19) between the closure element (56) and the inner chamber (2), the closure element (56) being inserted from the inner chamber.

12. Refrigeration appliance according to claim 11 and claim 7, **characterised in that** the clamp (58) is arranged so as to be positioned across the motor.

13. Refrigeration appliance according to one of the preceding claims, **characterised in that** the housing (38) comprises two plug-connected housing parts (39, 40), each thereof comprising one of the flanges (43, 44).

## Revendications

1. Appareil frigorifique, notamment appareil frigorifique à usage domestique, dans lequel, dans un boîtier calorifuge, au moins un premier et un deuxième espaces intérieurs (2, 3) sont séparés l'un de l'autre par une paroi calorifuge (8), dans lequel le premier espace intérieur (3) est divisé en un compartiment de stockage (11) et en une chambre d'évaporateur (12), et dans lequel un passage (19) dans la paroi calorifuge (8) relie la chambre d'évaporateur (12) au deuxième espace intérieur (2), dans lequel au moins un élément de fermeture (51, 56) destiné à commander l'échange d'air entre la chambre d'évaporateur (12) et le deuxième espace intérieur (2) est placé dans le passage (19), dans lequel le premier espace intérieur (3) et le deuxième espace intérieur (2) sont respectivement limités par un réservoir intérieur (5, 4), **caractérisé en ce que** dans le passage (19) s'étend un boîtier (38) tubulaire entre des fenêtres (37) du réservoir intérieur (5, 4) à travers une couche calorifuge (7) de la paroi (8), **en ce que** le boîtier (38) comprend deux brides (43, 44) qui sont adjacentes à respectivement l'un des deux réservoirs intérieurs (5, 4).

2. Appareil frigorifique selon la revendication 1, **caractérisé en ce que** l'élément de fermeture comprend un clapet (56).

3. Appareil frigorifique selon la revendication 2, **caractérisé en ce que** l'élément de fermeture comprend un cadre (53, 54) qui entoure le clapet (56) dans une position fermée.

4. Appareil frigorifique selon l'une quelconque des revendications précédentes, **caractérisé en ce que** le deuxième espace intérieur (2) est divisé en une chambre de stockage (21) et au moins en un canal d'aération (20, 29) par un recouvrement de canal d'aération (22, 30).

5. Appareil frigorifique selon la revendication 4, **caractérisé en ce qu'**il présente deux canaux d'aération (20, 29) dont un (20) s'étend du passage (19) jusque dans une partie inférieure (27) du deuxième espace intérieur (2) et l'autre (29) s'étend du passage (19) jusque dans une partie supérieure (28) du deuxième espace intérieur (2) en passant devant la partie inférieure (27).

6. Appareil frigorifique selon la revendication 5, **caractérisé en ce qu'**un élément de fermeture (56) est associé à chaque canal d'aération (20, 29).

7. Appareil frigorifique selon la revendication 6, **caractérisé en ce que** l'au moins un élément de fermeture (56), avec un moteur l'entraînant, est assemblé en un élément (51) qui est monté dans le passage (19).

8. Appareil frigorifique selon l'une quelconque des revendications précédentes, **caractérisé en ce qu'**une pièce (24) en mousse expansée est disposée entre un côté arrière du canal d'aération (20) et une paroi arrière (23) du réservoir intérieur (4) du deuxième espace intérieur (2).

9. Appareil frigorifique selon la revendication 8 et la revendication 4, **caractérisé en ce que** le recouvrement de canal d'aération (22) touche la pièce (24) en mousse expansée des deux côtés du canal d'aération (20) et la fixe dans sa position entre le recouvrement de canal d'aération (22) et la paroi arrière (23).

10. Appareil frigorifique selon l'une quelconque des revendications précédentes, **caractérisé en ce que** l'élément de fermeture (56) peut être introduit dans le passage (19) depuis des côtés d'un des espaces intérieurs (2).

11. Appareil frigorifique selon la revendication 10, **caractérisé en ce que** l'élément de fermeture (56) est fixé par une pince (58) qui s'enclenche aux parois du passage (19) entre l'élément de fermeture (56) et l'espace intérieur (2) depuis lequel l'élément de fermeture (56) est introduit.

12. Appareil frigorifique selon la revendication 11 et la revendication 7, **caractérisé en ce que** la pince (58) est disposée en croisant le moteur.

13. Appareil frigorifique selon l'une quelconque des revendications précédentes, **caractérisé en ce que** le boîtier (38) comprend deux parties de boîtier (39, 40) reliées par emboîtement, dont chacune comprend l'une des brides (43, 44).
